# FASCICULE DE BREVET EUROPEEN

(11) **EP 4 036 364 B1**
(45) Date de publication et mention de la délivrance du brevet: **28.02.2024**
(21) Numéro de dépôt: 22153248.4
(22) Date de dépôt: 25.01.2022
(51) Int. Cl.: E06B 9/17, E06B 9/15

(54) **LAME DE VOLET ROULANT**
LAMELLE EINES ROLLLADENS
SLAT FOR A ROLLER BLIND

(30) Priorité: 29.01.2021 FR 2100887
(43) Date de publication de la demande: 03.08.2022
(73) Titulaire: BHG, 68220 Attenschwiller (FR)
(72) Inventeur: BIRKER, Arnaud, 68440 Dietwiller (FR)
(74) Mandataire: Cabinet Bleger-Rhein-Poupon

(56) Documents cités:
- EP-A2- 0 500 059
- DE-A1- 1 509 533
- US-A- 5 419 386

## Description

La présente invention a trait au domaine des systèmes d'occultation de baies de type fenêtre ou porte pratiquées dans des parois de bâtiments, lesdits systèmes étant plus précisément des volets roulants à lames. L'invention porte plus précisément sur lesdites lames, qui sont fixées les unes aux autres par des liaisons articulées de manière à constituer le tablier du volet roulant.

C'est ce tablier, lorsqu'il est déplacé par entraînement manuel ou automatique, qui gère le degré d'obturation de la baie puisqu'il peut être déroulé/enroulé, au gré de l'utilisateur, en vue d'une occultation plus ou moins complète de l'ouverture. Les lames qui le composent doivent assumer plusieurs fonctions, à commencer par des fonctions mécaniques visant à leur assurer une rigidité suffisante en fonctionnement. Elles peuvent en effet être soumises à des contraintes variées, pendant leurs déplacements combinés pour enrouler/dérouler les volets dans/hors de leur caisson de rangement, pendant l'assemblage des tabliers ou encore lorsqu'elles sont en prise avec des phénomènes météorologiques (vent) violents, contraintes qui justifient la nécessité de présenter une rigidité mécanique adaptée.

Les volets sont au surplus fabriqués en des dimensions très variables, puisqu'ils sont supposés être adaptés pour équiper des petites fenêtres aussi bien que des baies vitrées de grande taille. Dans ce dernier cas, la résistance mécanique des lames, notamment à la flexion, est un enjeu d'autant plus important qu'elles doivent rester légères pour des raisons de maniabilité. Elles sont d'ailleurs par exemple réalisées en aluminium, ou en PVC, matériaux qui possèdent des propriétés mécaniques adaptées à l'usage auquel elles sont destinées, combinées à une grande légèreté et à une très bonne recyclabilité.

Les lames de volets roulants sont aussi conçues pour jouer un rôle acoustique, pour que le volet améliore les performances phoniques du bâtiment, en termes d'isolation, lorsqu'il est déployé. Elles peuvent ainsi être ainsi équipées de matières acoustiquement isolantes, que l'on sélectionne d'ailleurs pour renforcer la résistance mécanique des lames. Mais la question du bruit propre des volets se pose également, les lames creuses faisant caisse de résonnance et étant elles-mêmes à l'origine de bruits lorsqu'elles heurtent les coulisses sous l'effet du vent, ou en cas d'intempéries de type pluie ou grêle.

Ainsi, il est connu d'équiper des lames de volet roulant comportant par exemple une enveloppe extérieure en feuillard d'aluminium profilé d'une âme intérieure composée de mousse, par exemple de polyuréthane. La fonction principale de la mousse est de maintenir les parois aluminium à une distance sensiblement constante lorsque la lame est soumise à un effort de flexion ou de compression. Si elle était dépourvue de mousse, une lame soumise à un tel effort verrait ses parois extérieures se rapprocher, provoquant une baisse importante de la rigidité globale de la lame et de son inertie. Un tel matériau améliore ensuite sensiblement les propriétés acoustiques du volet, la mousse étant en soi un bon isolant acoustique et contribuant dès lors à augmenter l'aptitude à l'isolation phonique du volet.

Cette structure à enveloppe métallique externe et âme interne en mousse, adéquate et performante sur un plan fonctionnel, pose cependant problème sur un plan environnemental. L'usage de mousse polyuréthane isolante injectée dans les lames complexifie considérablement la recyclabilité de la lame, car il est en pratique très difficile de séparer la mousse de l'aluminium. De plus, la mousse de polyuréthanne n'est pas recyclable, on se contente de la brûler et de traiter dans la mesure du possible les fumées. Or, de nos jours, il est devenu indispensable de prévoir cet aspect sur les produits commercialisés ou à commercialiser, sous peine d'obérer leur futur sur des marchés qui, s'ils ne le sont pas déjà, seront bientôt règlementés à cet égard. Une lame de volet roulant selon le préambule de la revendication 1 est connue de EP0500059A2.

La présente invention a pour objectif de remédier à cette insuffisance, sans porter atteinte aux qualités et propriétés requises pour les lames, en termes de résistance mécanique comme pour ce qui concerne l'isolation phonique. En bref, l'invention propose une lame qui présente une efficacité sonore du même ordre que celui de ses devancières, formant un écran acoustique de même degré, avec une structure qui n'altère pas ses qualités mécaniques de résistance notamment à la flexion et à la compression.

A cet effet, l'invention, qui concerne classiquement une lame de volet roulant à gain acoustique, articulée à au moins une lame adjacente pour constituer un tablier de volet roulant apte à obturer une ouverture pratiquée dans une paroi, chaque lame présentant des grands côtés et des petits côtés munis de moyens d'accrochage à au moins une lame adjacente, lesdits côtés délimitant un volume intérieur de la lame, est telle que l'un au moins des grands côtés est muni d'au moins un pli longitudinal s'étendant, à l'intérieur du volume, en direction de l'autre grand côté, ledit pli longitudinal consiste en une partie repliée sur elle-même et formant une double épaisseur.

Ainsi, au lieu d'une garniture intérieure en mousse plastique à extraire de la lame en fin de vie, mousse qui est d'ailleurs elle-même une source de pollution directe ou indirecte (via un procédé de recyclage), les lames de la présente invention présentent une configuration qui ne fait plus intervenir, à l'intérieur de la structure, que le matériau de l'enveloppe de la lame. C'est une double simplification, au niveau du process de fabrication qui s'affranchit de toutes les opérations liées à l'injection de matière distincte, autant que dans la structure de chaque lame, à présent mono-matière et entièrement recyclable. La configuration de l'invention simplifie dès lors considérablement le recyclage.

Structurellement, les plis longitudinaux se développant sur la face intérieure d'un grand côté en direction de la face intérieure du grand côté opposé limitent, comme la mousse injectée de l'art antérieur, le rapprochement desdits côtés et l'affaiblissement consécutif de la résistance de la lame à certaines contraintes mécaniques telles que la flexion ou la compression transversale. Il est à noter qu'au sens de l'invention, le pli consiste en une partie repliée sur elle-même et formant une double épaisseur, conformément aux définitions en vigueur pour un pli, ce qui inclut une notion de contact des parois ou pans en regard du pli après repli.

Sur un plan acoustique, les plis intérieurs ont également un réel effet en ce sens qu'ils modifient d'abord la caisse de résonnance constituée par le volume intérieur des lames. Acoustiquement, la configuration de l'invention procure un gain réel au niveau de la caisse de résonnance. La performance acoustique peut d'ailleurs encore être améliorée, selon la configuration structurelle des plis dans le volume des lames et le traitement mécanique qu'il est possible de leur faire subir, comme on le verra plus en détail dans la suite.

Ainsi, sur un plan structurel, l'extrémité libre de chaque pli peut être en contact avec l'autre grand côté, rendant impossible tout rapprochement même limité des grands côtés. C'est une optimisation mécanique, augmentant de fait la rigidité globale des lames. C'est également une configuration qui améliore les performances acoustiques, le volume intérieur étant alors clairement délimité en des compartiments plus petits, moins susceptibles de faire caisse de résonnance. Les parois sont moins susceptibles de vibrer, et les frottements entre l'extrémité des plis et le grand côté opposé sont susceptibles de dissiper de l'énergie acoustique, conduisant potentiellement à une atténuation du bruit.

De plus, au titre du traitement mécanique, chaque pli est de préférence précontraint, ce qui contribue à optimiser le résultat en termes d'isolation acoustique. La mise sous contrainte des plis dans le volume intérieur des lames permet de conserver les performances acoustiques malgré l'absence de mousse. La précontrainte de la configuration rend par ailleurs les lames moins susceptibles de vibrer.

Selon une configuration possible, chaque pli peut comporter deux pans d'orientation sensiblement perpendiculaire à la portion de grand côté dont il est issu, reliés en un sommet du pli au voisinage ou au contact de l'autre grand côté. Le profilé de l'enveloppe, au niveau du grand côté duquel part le pli, comporte alors une pliure à angle droit qui se prolonge en un pan intérieur, lequel revient sur lui-même après le sommet en un second pan relié au grand côté auquel appartient le pli par une pliure du même angle.

De préférence, les deux pans sont accolés, ce qui confère au pli une rigidité et une résistance mécanique plus importantes. L'aboutement de tels plis compacts aux grands côtés opposés constitue un contexte mécanique favorable à la mise en contrainte mentionnée auparavant.

De préférence encore, dans les configurations précédentes, les lames sont en aluminium.

D'autres buts et avantages de la présente invention apparaîtront au cours de la description qui va suivre, qui se rapporte à des modes de réalisation qui ne sont donnés qu'à titre d'exemples indicatifs et non limitatifs.

La compréhension de cette description sera au surplus facilitée en se référant aux dessins joints en annexe et dans lesquels :

La figure 1 représente une vue en perspective d'une portion de lame de volet roulant selon l'art antérieur, avec de la mousse de polyuréthane injectée dans l'enveloppe de la lame ; et

La figure 2 représente une vue en perspective d'un mode de réalisation d'une lame selon la présente invention, dépourvue de mousse mais munie de plis intérieur.

En référence à la figure 1, les lames 1 de volets roulants selon l'invention, comportent deux grands côtés 2, 3 délimitant, avec des petits côtés 4, 5, un volume intérieur 6. Etant donné que le trajet suivi par une portion de tablier constitué de telles lames 1 juxtaposées peut être rectiligne, par exemple lorsqu'il est en face de l'ouverture à obturer, ou curviligne lors de l'enroulement visant à « stocker » le volet roulant dans un caisson surmontant l'ouverture, les lames 1 juxtaposées doivent être articulées entre elles. L'articulation autorise un pivotement d'amplitude qui peut être limitée mais doit cependant être suffisante pour permettre l'enroulement et le déroulement du tablier dans le caisson du volet, typiquement autour d'un cylindre d'enroulement de quelques centimètres de diamètre.

L'articulation des lames 1 s'effectue en pratique le long de leurs petits côtés longitudinaux 4, 5, aux niveaux desquels chaque lame 1 est dotée de moyens d'accrochage qui sont différents d'un bord à l'autre mais complémentaires. Cette complémentarité permet l'assemblage des lames 1 entre elles dans une position juxtaposée, apte à constituer ensemble le tablier complet. Les moyens d'accrochage entre lames 1 se présentent très généralement et dans le principe sous la forme de crochets 7/logements 8 configurés pour coopérer chacun respectivement avec un logement 8/crochet 7 du petit côté 4, 5 de la lame 1 adjacente.

Plus spécifiquement, les crochets 7 équipent en principe l'un des bords d'une lame 1 et sont aptes à s'attacher dans le logement 8 du bord en regard de la lame 1 adjacente. Les logements 8 se présentent sous forme de glissières destinées à recevoir, par exemple par emboîtement, le crochet 7 de la lame 1 adjacente. Ainsi et successivement, dans toutes les configurations, une lame n reçoit au sein de sa glissière 8 le crochet 7 située le long d'un petit côté 4 d'une lame n-1, tandis que son crochet 7 coopère avec la glissière 8 située du petit côté opposé 5 d'une lame n+1.

Pour ce qui concerne l'invention, c'est la partie centrale des lames 1 délimitée par les grands côtés 2, 3 et les petits côtés 4, 5 qui est l'objet de l'invention. Dans la figure 1, le volume intérieur 6 délimité par ces côtés 2 à 5 en feuillard aluminium est rempli de mousse solidifiée 9 de type mousse de polyuréthane qui a pour fonction mécanique de rigidifier la lame 1, en permettant notamment de maintenir les parois aluminium à une distance constante lorsque la lame est soumise à un effort de flexion ou de compression. Secondairement, comme évoqué, cette mousse injectée 9 sert d'isolant phonique (elle n'a guère d'effet dans l'isolation thermique, les petits côtés 4, 5 et les moyens d'accrochage 7, 8 réalisant des ponts thermiques). Cette solution, techniquement satisfaisante sur ces deux plans respectivement acoustique et mécanique, ne l'est pas du point de vue des exigences de recyclages qui tendent à s'imposer partout.

Selon l'invention, visible en figure 2, la structure est différente et ne comporte plus de mousse intérieure, elle est exclusivement en aluminium. En réalité, la structure de la lame 1 de la figure 2 ne change pas pour ce qui concerne les petits côtés 4, 5 ou encore les modes de fixation inter-lames 1, qui restent identiques : un crochet longitudinal 7 et une glissière 8. C'est un avantage supplémentaire de l'invention, dans la mesure où les nouvelles lames 1 sont parfaitement compatibles avec ce qui existe déjà, permettant des opérations de maintenance sans obligation de garder des stocks d'anciens produits.

Les modifications concernent dans l'exemple représenté l'un des grands côtés 3, qui est muni de plis 10, 11 se développant à l'intérieur du volume 6, en direction du second grand côté 2. Ces plis 10, 11 font naître, sur la face externe du grand côté 3, des rainures longitudinales qui sont représentées parallèles 12, 13 aux endroits des pliages vers l'intérieur des deux pans respectivement 101, 102 et 111, 112 formant les deux plis 10 et 11. Au-delà de l'exemple représenté, les plis ne sont pas forcément parallèles, il ne s'agit pas d'une nécessité fonctionnelle. Les pans respectivement 101, 102 et 111, 112 sont accolés, orientés sensiblement perpendiculairement au grand côté 3, et se dirigent vers le grand côté 2 opposé, contre lequel ils s'appuient au niveau des sommets 103, 113 des plis 10, 11 dans la version représentée. On retrouve la définition du pli dans l'accolement - donc le contact - des pans.

Les plis 10, 11, dans la structure illustrée en figure 2, c'est-à-dire impliquant contact avec le grand côté opposé 2, sont mis en contrainte, ce qui aboutit à augmenter la rigidité de la lame 1 et aussi à améliorer ses performances acoustiques. En fait, cette solution qui partitionne le volume intérieur 6 par des cloisons intérieures 10, 11 en précontrainte permet de conserver la barrière acoustique auparavant obtenue avec la mousse 9 (voir en figure 1). L'inertie des plis 10, 11 modifie l'impédance acoustique de la lame 1, et permet de se passer des propriétés d'isolation de la mousse polyuréthane

La solution de l'invention telle que représentée en figure 2 n'est pas exhaustive de l'invention, qui englobe des variantes de forme et de structure par exemple concernant la forme des plis, voire leur orientation, dès lors qu'une mise en contrainte peut être effectuée. Il est à noter aussi que les modalités de mise en oeuvre de l'invention telles que représentées ne montrent que des plis appartenant à un même grand côté. Rien n'interdit pourtant de mettre en oeuvre une variante dotée de plis issus des deux grand côtés 2, 3, qui s'interpénètrent.

## Revendications

1. Lame (1) de volet roulant à gain acoustique, articulée à au moins une lame (1) adjacente pour constituer un tablier de volet roulant apte à obturer une ouverture pratiquée dans une paroi, chaque lame (1) présentant des grands côtés (2, 3) et des petits côtés (4, 5) munis de moyens d'accrochage (7, 8) à au moins une lame (1) adjacente, lesdits côtés (2, 3, 4, 5) délimitant un volume intérieur (6) de la lame (1), **caractérisée en ce que** l'un au moins des grands côtés (2, 3) est muni d'au moins un pli longitudinal (10, 11) s'étendant, à l'intérieur du volume (6), en direction de l'autre grand côté (3, 2), ledit pli longitudinal (10, 11) consiste en une partie repliée sur elle-même et formant une double épaisseur.

2. Lame (1) de volet roulant selon la revendication précédente, **caractérisée en ce que** l'extrémité libre de chaque pli (10, 11) est en contact avec l'autre grand côté (3, 2).

3. Lame (1) de volet roulant selon l'une des revendications précédentes, **caractérisée en ce que** chaque pli (10, 11) est précontraint.

4. Lame (1) de volet roulant selon l'une des revendications précédentes, **caractérisée en ce que** chaque pli (10, 11) comporte deux pans (101, 102 ; 111, 112) d'orientation sensiblement perpendiculaire à la portion de grand côté (2, 3) dont il est issu, reliés en un sommet (103, 113) du pli au voisinage ou au contact de l'autre grand côté (3, 2).

5. Lame (1) de volet roulant selon la revendication précédente, **caractérisée en ce que** les deux pans (101, 102 ; 111, 112) sont accolés.

6. Lame (1) de volet roulant selon l'une des revendications précédentes, **caractérisée en ce qu'**elle est en aluminium.

## Patentansprüche

1. Rollladenlamelle (1) mit akustischer Verstärkung, die an mindestens einer angrenzenden Lamelle (1) gelenkig gelagert ist, um einen Rollladenpanzer auszubilden, der geeignet ist, eine in einer Wand ausgebildete Öffnung zu verschließen, wobei jede Lamelle (1) Längsseiten (2, 3) und Schmalseiten (4, 5), die mit Mitteln (7, 8) zum Einhängen an mindestens einer angrenzenden Lamelle (1) versehen sind, aufweist, wobei die Seiten (2, 3, 4, 5) ein Innenvolumen (6) der Lamelle (1) begrenzen, **dadurch gekennzeichnet, dass** mindestens eine der Längsseiten (2, 3) mit mindestens einer längslaufenden Falte (10, 11) versehen ist, die sich innerhalb des Volumens (6) in Richtung der anderen Längsseite (3, 2) erstreckt, wobei die längslaufende Falte (10, 11) aus einem auf sich selbst zurückgefalteten Teil besteht und eine doppelte Dicke ausbildet.

2. Rollladenlamelle (1) nach dem vorstehenden Anspruch,
**dadurch gekennzeichnet, dass** das freie Ende jeder Falte (10, 11) mit der anderen Längsseite (3, 2) in Kontakt steht.

3. Rollladenlamelle (1) nach einem der vorstehenden Ansprüche,
**dadurch gekennzeichnet, dass** jede Falte (10, 11) vorgespannt ist.

4. Rollladenlamelle (1) nach einem der vorstehenden Ansprüche,
**dadurch gekennzeichnet, dass** jede Falte (10, 11) zwei Flächen (101, 102; 111, 112) mit einer Ausrichtung, die im Wesentlichen senkrecht zu dem Abschnitt der Längsseite (2, 3) ist, aus der sie hervorgeht, vorweist, die an einem Scheitelpunkt (103, 113) der Falte in der Nähe oder in Kontakt mit der anderen Längsseite (3, 2) verbunden sind.

5. Rollladenlamelle (1) nach dem vorstehenden Anspruch,
**dadurch gekennzeichnet, dass** die zwei Flächen (101, 102; 111, 112) aneinandergefügt sind.

6. Rollladenlamelle (1) nach einem der vorstehenden Ansprüche,
**dadurch gekennzeichnet, dass** sie aus Aluminium besteht.

## Claims

1. An acoustic roller shutter slat (1), articulated to at least one adjacent slat (1) to constitute a roller shutter apron capable of closing an opening made in a wall, each slat (1) having large sides (2, 3) and small sides (4, 5) provided with fastening means (7, 8) for fastening to at least one adjacent slat (1), said sides (2, 3, 4, 5) delimiting an inner volume (6) of the slat (1), **characterized in that** at least one of the large sides (2, 3) is provided with at least one longitudinal fold (10, 11) extending, inside the volume (6), towards the other large side (3, 2), said longitudinal fold (10, 11) consists of a part folded back on itself and forming a double thickness.

2. The roller shutter slat (1) according to the preceding claim,
**characterized in that** the free end of each fold (10, 11) is in contact with the other large side (3, 2).

3. The roller shutter slat (1) according to one of the preceding claims,
**characterized in that** each fold (10, 11) is prestressed.

4. The roller shutter slat (1) according to one of the preceding claims,
**characterized in that** each fold (10, 11) comprises two faces (101, 102 ; 111, 112) with an orientation substantially perpendicular to the large-side portion (2, 3) from which it is derived, connected at an apex (103, 113) of the fold in the vicinity or in contact with the other large side (3, 2).

5. The roller shutter slat (1) according to the preceding claim,
**characterized in that** the two faces (101, 102 ; 111, 112) are joined.

6. The roller shutter slat (1) according to one of the preceding claims,
**characterized in that** it is made of aluminum.
